# EUROPÄISCHE PATENTSCHRIFT

(11) **EP 4 197 288 B1**
(45) Veröffentlichungstag und Bekanntmachung des Hinweises auf die Patenterteilung: **29.04.2026**
(21) Anmeldenummer: 21758378.0
(22) Anmeldetag: 11.08.2021
(51) Int. Cl.: H05B 3/00, H05B 3/03

(54) **SPEZIALELEKTRODENANORDNUNG ZUR GEZIELTEN OHM'SCHEN ERHITZUNG UNTERSCHIEDLICHER, ELEKTRISCH LEITFÄHIGE ODER ELEKTRISCH LEITFÄHIGE BESTANDTEILE ENTHALTENDE GÜTER ODER STRUKTUREN**
SPECIAL ELECTRODE ARRANGEMENT FOR THE TARGETED OHMIC HEATING OF DIFFERENT PRODUCTS OR STRUCTURES THAT ARE ELECTRICALLY CONDUCTIVE OR CONTAIN ELECTRICALLY CONDUCTIVE CONSTITUENTS
AGENCEMENT D'ÉLECTRODES SPÉCIAL POUR LE CHAUFFAGE OHMIQUE CIBLÉ DE DIFFÉRENTS PRODUITS OU STRUCTURES QUI SONT ÉLECTRIQUEMENT CONDUCTEURS OU CONTIENNENT DES CONSTITUANTS ÉLECTRIQUEMENT CONDUCTEURS

(30) Priorität: 12.08.2020 DE 102020121251
(43) Veröffentlichungstag der Anmeldung: 21.06.2023
(73) Patentinhaber: Kortschack, Fritz, 26125 Oldenburg (DE)
(72) Erfinder: Kortschack, Fritz, 26125 Oldenburg (DE)
(74) Vertreter: Meissner Bolte Partnerschaft mbB
(86) Internationale Anmeldenummer: PCT/EP2021/072348
(87) Internationale Veröffentlichungsnummer: WO 2022/034123

(56) Entgegenhaltungen:
- EP-A1- 2 175 693
- EP-A1- 2 871 914
- WO-A1-01/35090
- WO-A2-89/09664
- GB-A- 2 096 209

## Beschreibung

Die Erfindung betrifft eine Spezialelektrodenanordnung zur gezielten Ohm'schen Erhitzung unterschiedlicher, elektrisch leitfähige oder elektrisch leitfähige Bestandteile enthaltende Güter, Medien oder Strukturen auf anorganischer oder organischer Basis einschließlich von Gütern pflanzlicher oder tierischer Herkunft, bestehend aus mindestens einer Elektrodengruppe mit mehreren Einzelelektroden gemäß Anspruch 1.

Aus der DE 15 40 909 A ist eine Vorrichtung zur elektrischen Schnellerhitzung von Lebensmitteln vorbekannt, wobei die Erhitzung durch axialen Durchgang hochfrequenten Wechselstromes durch ein entsprechendes Lebensmittel erfolgt. Der Wechselstrom wird an den Enden oder Stirnseiten des zu behandelnden, langgestreckten Lebensmittels durch Kontakte zugeführt. Die diesbezügliche nicht-leitende oder schlecht leitende Hülle des Lebensmittels wird durchdrungen. Die eingesetzten Elektroden können an den Kontaktflächen spitzen- oder schneidenförmige Vorsprünge besitzen, so dass die Hülle leichter durchstoßbar ist.

Bei der Vorrichtung zum Erwärmen von Lebensmitteln nach DE 10 2015 206 385 A1 geht es bevorzugt um die Behandlung von umhüllten Waren, insbesondere Fleisch- und Wurstwaren. Mittels dieser Lehre soll ein schnelles Erwärmen des umhüllten Lebensmittels durch gleichmäßiges Aufbringen elektrischen Stromes, der innerhalb des Lebensmittels Wärme erzeugt, realisiert werden.

Die bekannte Vorrichtung weist mindestens zwei beabstandete, achsparallele und gleichsinnig drehbare zylindrische Elektroden auf, die mit den Anschlüssen entgegengesetzter Polarität einer elektrischen Stromquelle kontaktiert sind und im elektrischen Kontakt mit der Hülle stehen, wobei die Elektroden an der Hülle rotieren. Die Stromquelle nach DE 10 2015 206 385 A1 stellt Wechselstrom mit einer Frequenz im Bereich von 2 kHz bis 300 MHz bereit.

Bei der DE 10 2014 010 166 A1 wird von einem Verfahren zur Behandlung eines Lebensmittels durch Erhitzung ausgegangen. Hierbei kommt eine nicht konventionelle, Ohm'sche Erhitzung zum Einsatz.

Das Funktionsprinzip der Ohm'schen Erhitzung geht auf das direkte Durchleiten von Strom durch das Produkt zurück. Dabei übernimmt das Lebensmittel quasi die Funktion eines Widerstandes. Die Bewegung von Elektronen oder Ionen erzeugt Reibungswärme, wobei zusätzlich elektrische Felder einwirken.

Gemäß der DE 10 2014 010 166 A1 erfolgt zunächst das Befüllen einer formstabilen oder durch weitere Mittel formstabilisierten Hülle aus nicht leitendem Material mit einem Füllmaterial. Hierbei kann es sich um ein Brät oder einen ähnlichen Lebensmittel-Rohstoff handeln. Im Anschluss werden die Öffnungen der Hülle mit leitenden Flächen, insbesondere mit Platten oder Stopfen, verschlossen. Über die leitenden Flächen erfolgt ein Zuführen des elektrischen Stromes zum Zweck der Ohm'schen Erhitzung.

In einer Ausgestaltung nach DE 10 2014 010 166 A1 kann das Behandlungsgut innerhalb der Hülle durch leitende Begrenzungen, zum Beispiel Scheiben aus leitendem Material, in Abschnitte unterteilt werden. Diese leitfähigen Begrenzungen führen zu einem Homogenisieren des Stromflusses und damit zu einer Vergleichmäßigung der Ohm'schen Erwärmung.

Dokumnet GB 2096209 A bezieht sich auf die in-situ Vitrifizierung von Erdpartien und Aushub zur Immobilisierung potentieller Schadstoffe im Erdreich.

Allen vorgenannten Lösungen ist gemeinsam, dass die Erwärmung durch Ohm'sche Erhitzung abhängig ist von den leitfähigen Pfaden innerhalb des zu behandelnden Produktes, das heißt vom Produktwiderstand.

Üblicherweise ist dieser Widerstand nicht homogen über das Volumen des zu behandelnden Gutes oder Produktes verteilt. Dies führt dazu, dass in Teilzweigen geringeren Widerstandes größere Ströme fließen, mit der Folge einer zu hohen Erwärmung in diesen Zweigen und einer zu geringen Erwärmung oder zu lang andauernden Behandlungszeit in Zweigen höheren Widerstandes.

Aus dem Vorgenannten ist es daher Aufgabe der Erfindung, eine SpezialElektrodenanordnung anzugeben, die die Nachteile des Standes der Technik vermeidet und neue, bisher unbekannte Anwendungsgebiete für den Bereich der Technologie der Ohm'schen Erhitzung ermöglicht.

Die Lösung der Aufgabe der Erfindung erfolgt gemäß der Elektrodenanordnung in der Merkmalskombination nach Anspruch 1, wobei die Unteransprüche zweckmäßige Weiterbildungen und Anwendungen umfassen.

Es wird demnach von einer Spezialelektrodenanordnung zur gezielten Ohm'schen Erhitzung ausgegangen. Hierbei sollen unterschiedliche, elektrisch leitfähige oder elektrisch leitfähige Bestandteile enthaltende Güter, Medien oder Strukturen anorganischer oder organischer Basis behandelt werden. Ebenso soll die Behandlung von Gütern pflanzlicher oder tierischer Herkunft möglich sein. Die Elektrodenanordnung besteht aus mindestens einer Elektrodengruppe mit mehreren Einzelelektroden, bevorzugt ausgebildet als Berührungskontaktelektroden.

Bevorzugt ist eine Vielzahl von Elektrodengruppen mit jeweils einer Vielzahl von Einzelelektroden vorgesehen, um auch räumlich bzw. volumenmäßig größere Güter oder Strukturen in einer technologisch angemessenen kurzen Zeit ausreichend durch Ohm'sche Erhitzung erwärmen bzw. behandeln zu können.

Die erfindungsgemäßen Elektroden können kombiniert werden mit den in der Beschreibungseinleitung geschilderten Elektroden des Standes der Technik, insbesondere mit solchen Elektroden, die volumen- oder oberflächenseitig eindringen.

Die erfindungsgemäße Ausbildung der Elektroden ermöglicht eine Ohm'sche Erhitzung in Kombination mit weiteren, durchaus bekannten, Verfahren der Behandlung von Gütern, wie beispielsweise der sogenannten Elektroperforation von pflanzlichen oder tierischen Zellen und entsprechend zu behandelnden Gütern, der Behandlung mit Hochdruck zur Keimreduzierung und/oder der Behandlung mit Ultraschall zur Strukturveränderung des Behandlungsgutes, beispielsweise zur Verdichtung.

Wird beispielsweise die Elektrodenanordnung in Verbindung mit der Technologie der Ohm'schen Erhitzung vor, abwechselnd oder nach einer Elektroperforation angewendet, können Zellwände aufgebrochen und der aufgebrochene Zustand beibehalten werden. Darüber hinaus tritt Zellflüssigkeit aus, was wiederum den Widerstandswert des Behandlungsgutes reduziert mit der weiteren Folge einer möglichen Reduzierung oder aber auch Verkürzung der Behandlungszeit zur Ohm'schen Erhitzung.

In einer Weiterbildung der Erfindung weist die Elektrodenanordnung eine Elektrodengruppe auf, die aus einer Vielzahl von gegeneinander isolierten Einzelelektroden besteht, welche eine punktförmige, kreisförmige oder strahlenförmige Ausbildung besitzen. Die Einzelelektroden sind wahlweise unmittelbar einzeln oder aber auch in einer Teilmenge oder Gesamtmenge der einzelnen Elektroden verschaltbar und elektrisch ansteuerbar.

Durch diese einzelne Verschaltbarkeit bzw. die einzelnen Ansteuerbarkeiten der Elektroden einer Elektrodengruppe kann auf sich verändernde oder das Gut oder die Struktur bestimmende Widerstandswerte eingegangen werden.

Hier besteht auch die Möglichkeit, eine derartige Elektrodengruppe zunächst als Messelektroden zu nutzen, um einen Flächenwiderstand bzw. einen spezifischen Widerstand und dessen Änderungen über eine Fläche zu ermitteln, um hiernach die Ansteuerung der Elektroden so in die Wege zu leiten, dass ein möglichst homogenes Erwärmen des Behandlungsgutes erfolgt, so dass die gewünschte Produktqualität erreicht wird bzw. gesichert bleibt.

In einer weiteren Ausführungsform der Erfindung sind die Einzelelektroden in einem konkaven, halbschalen- oder schalenförmigen Träger eingesetzt oder eingebettet.

Die Einzelelektroden können relativbeweglich im Träger angeordnet werden.

Erfindungsgemäß kann die Einzelelektrode Bestandteil eines, bezogen auf das Behandlungsgut formgebenden Körpers oder einer formgebenden Hülle sein, wobei die Einzelelektroden bezogen auf den Körper oder die Hülle zu diesem auch beweglich verschiebbar sind. So kann das zu behandelnde Gut in den formgebenden Körper eingebracht werden. Im nächsten Schritt können dann die Elektroden in ihre gewünschte Behandlungsposition verbracht werden und es kann die Behandlung auf der Basis der Ohm'schen Erhitzung beginnen.

Dabei besteht die weitere Möglichkeit, während der Behandlung die Elektroden in ihrer Lage relativ zum formgebenden Körper und damit zum Behandlungsgut zu verschieben, zum Beispiel langsam in ihre Ausgangsposition zur Behandlung heranzuführen. Hierdurch können sich ansonsten vorhandene Einstichlöcher wieder verschließen.

Der formgebende Körper kann druckbeaufschlagbar ausgebildet werden oder in Verbindung mit einem ultraschallerzeugenden Mittel stehen, um eine diesbezügliche Behandlung des Gutes in Verbindung mit der Ohm'schen Erhitzung zu ermöglichen.

Die Elektroden können aus einem metallischen Material, aus leitfähigem Kunststoff oder einer leitfähigen Keramik bestehen sowie derartige Materialien enthalten. Dabei können auch besonderer Aspekte des Behandlungsgutes, zum Beispiel gemäß den gesetzlichen Regelungen in der Lebensmitteltechnologie oder aber auch der Vorschriften und Regeln bei der Behandlung von menschlichen oder tierischem Gewebe Rücksicht berücksichtigt werden, insbesondere im Hinblick auf die Ausbildung steriler oder sterilisierbarer Elektroden. Die Oberflächen der Elektroden können bezogen auf das Behandlungsgut mit einer Antihaftbeschichtung versehen sein.

Die Elektroden können aus einem Kernmaterial mit einer leitfähigen Beschichtung bestehen, wobei über die leitfähige Beschichtung bei entsprechender Wechselstrombehandlung des Behandlungsgutes auf den sogenannten Skin-Effekt abgestellt wird. Insofern muss nur die leitfähige Beschichtung möglichst hochleitfähig realisiert werden. Der Elektrodenkern bzw. das die Umhüllung aufnehmende und tragende Material kann unter mechanischem Aspekt oder aber auch unter dem Kostenaspekt ausgewählt bzw. optimiert werden.

Wie bereits kurz erwähnt, kann die erfindungsgemäße Elektrodenanordnung mit einer Einrichtung zur Elektroperforation (PEF) in Verbindung stehen, wobei hier mindestens ein Elektrodenpaar Bestandteil der Elektroperforationseinrichtung ist oder derartig zumindestens zeitweise verschaltet werden kann.

Die erfindungsgemäße Spezialelektrodenanordnung zur gezielten Ohm'schen Erhitzung findet insbesondere Anwendung im Bereich der Lebensmitteltechnologie, zur chirurgischen Behandlung bei Mensch oder Tier, im Bauwesen zur Trocknung von Gebäuden oder Gebäudeteilen, in der Gastronomie zur Erwärmung von Speisen, zur Trocknung bzw. Verdichtung von biologischen oder chemischen Abfällen, aber auch im Bereich der Heizungs- und Klimatechnik.

Die Erfindung soll nachstehend anhand von Ausführungsbeispielen und weiterer Vorteile sowie von Anwendungsaspekten näher erläutert werden.

Im Bereich der chirurgischen, respektive medizinischen Behandlung von Mensch oder Tier können die Spezialelektroden in Nadelform dazu dienen, durch gezielte Hitzeanwendung Gewebe zu denaturieren. Dies kann minimal invasiv erfolgen.

Ein besonderer Vorteil besteht darin, dass bei Anwendung von miniaturisierten Elektroden nur ein kleiner Bereich mit dem zu behandelnden Gewebe in Kontakt gelangt, was das Behandlungsrisiko minimiert und den Behandlungserfolg verbessert. Nebenwirkungen durch Schnitte oder während der Operation eingetragene Keime können reduziert werden.

Die Spezialelektrodenanordnungen können zum Beispiel kreisförmig oder quasi radial um einen Mittelpunkt angeordnet werden.

Diesbezüglich können die einzelnen Elektroden schaltungstechnisch aktiviert werden, ohne dass ein Elektrodenwechsel stattfindet, um zum Beispiel Schichten außerhalb der zu behandelnden Formgebung zu erreichen. Alternativ besteht aber auch die Möglichkeit, eine Elektrode durch eine Elektrode anderer Geometrie auszutauschen.

Die Behandlungszonen können jede gewünschte Form abbilden, wie beispielsweise Rechtecke, Streifen, Schichten, Röhren, Rundstäbe oder Figuren, die einen bestimmten Anlass symbolisieren wie zum Beispiel einen Weihnachtsmann, einen Osterhasen, ein Logo eines Herzens oder dergleichen mehr.

Im technischen Bereich besteht die Möglichkeit, mit Hilfe der Elektrodenanordnung Kleber bzw. aushärtende Füllmassen oder ähnliches durch gebietsweise oder punktuelle Erwärmung gezielt zu aktivieren. Durch die Verwendung von Hohlnadelelektroden lassen sich durch die nicht erhitzten Hohlnadeln hindurch gezielt vor, während oder nach der Ohm'schen Erwärmung Stoffe, z.B. Katalysatoren in das Behandlungsgut injizieren und ebenso thermisch behandeln.

Eine Behandlung eines Gutes ist auch in einem speziellen, einem formgebenden Körper möglich. Hier können die Elektroden bereits in der Form bzw. im Körper implementiert sein oder mit Hilfe von Durchbrüchen in der Form in das Behandlungsgut eingebracht oder aber auch wieder zurückgezogen werden.

Die erwähnte Behandlung kann auch in einer offenen Form stattfinden, so dass in der Form oder nach dem Ausstoßen des Behandlungsgutes eine Oberflächenbehandlung durch zusätzliche Mittel, wie zum Beispiel durch Benetzung mit Flüssigrauch, Gewürzzugabe, Farbe oder aber auch durch Erhitzen in Form von Abflämmen, Frittieren oder mittels Kältebehandlung erfolgen kann.

Zur Beeinflussung der Dichte des Behandlungsgutes kann während der Behandlung mittels Ohm'scher Erhitzung das Gut einem Über- oder Unterdruck ausgesetzt werden.

Durch Überdruck wird eine festere Konsistenz erzeugt und verhindert, dass sich im Produkt, das heißt im Behandlungsgut, Hohlstellen bilden, in denen sich in unerwünschter Weise zum Beispiel Flüssigkeit sammeln kann mit der Folge eines veränderten oder aber unterbrochenen Stromflusses.

Bei Anwendung durch Unterdruck kann eine gewünschte schaumige oder fluffige Konsistenz des Behandlungsgutes stabilisiert oder erreicht werden, wie dies zum Beispiel bei Brot, Kuchen, Parfait oder ähnlichen Zubereitungen notwendig ist.

Brätmasse kann locker in einen stromdurchlässigen Darm (Naturdarm) eingefüllt werden. Dieser wird dann in eine Negativform eingesaugt, eingelegt bzw. eingeschichtet.

Durch Aufsetzen einer dicht abschließenden Deckelform und Anlegen eines Vakuums im Zwischenraum, dehnt sich das im Darm befindliche Füllgut aus und wird durch den Darm selbst begrenzt.

Mittels angepasster Elektroden im Innenraum des Zwischenraumes lässt sich mittels der Ohm'schen Erhitzung die ausgedehnte Masse erwärmen und dadurch formstabilisieren.

Ähnlich wie vorstehend erläutert, lässt sich Brät in eine Negativform einbringen. Durch Aufsetzen einer abschließenden Deckelform und Anlegen eines Vakuums kann das Behandlungsgut, begrenzt durch die Formen einer Ausdehnung unterliegen. Das Anlegen eines Wechselstromes mittels der im Zwischenraum befindlichen Kontakte in das Behandlungsgut führt dann zur Ohm'schen Erhitzung mit dem Ergebnis der Formstabilisierung des zu behandelnden Gutes.

Das Behandlungsgut kann direkten Kontakt zur Form haben, zum Beispiel in Form hautloser Wurst, kann sich aber auch in einer nicht-leitenden Schale, zum Beispiel für eine Pastete oder ähnliches, befinden.

Während der Behandlung einzelner Zonen im Behandlungsgut durch in das Volumen eingebrachte Elektroden, besteht die Möglichkeit durch Veränderung des Druckes, in dem Behandlungsgut unterschiedliche Dichten zu realisieren, was dazu führt, dass sich der spezifische Widerstand in diesem Bereich verändert. Hier kann dann eine Anpassung der Wechselbestromung vorgenommen werden, um die Behandlungszeit bei gleichem Behandlungsergebnis zu verkürzen oder aber auch eine Behandlung zu intensivieren.

Es liegt im Anwendungsgebiet der Erfindung, temperatursensible Medikamente durch eine mechanisch festere, höhertemperierbare Schicht zu ummanteln, oder umgekehrt. Auch diesbezüglich kann eine Verfestigung der Ummantelung durch Ohm'sche Erhitzung erfolgen.

Bei in geschlossenen oder offenen Formen befindlichem Behandlungsgut, wie zum Beispiel Aufschnittbrät, Würstchenbrät, gepökeltes Fleisch zur Kochschinkenherstellung, Kasselerrohlingen oder nicht vorbehandelten Bratenstücken, kann mit Hilfe der Elektroden eine Erhitzung auch an Problemstellungen, wie zum Beispiel Rundungen, vorgenommen werden. Dabei können die Elektroden eine geometrische Hüllkurve bilden, welche der Struktur bzw. der Form des zu behandelnden Gutes entspricht, so dass ein entsprechendes gleichmäßiges Erwärmen erfolgen kann.

Eingesetzte Formen können untereinander verbunden sein, um eine Behandlung kleinstückiger Produkte zu vereinfachen.

Brühwürstchen- oder Bratwurstbrät kann in verbundene Unterformen gefüllt werden. Luft oberhalb des Behandlungsgutes wird vor dem Aufsetzen der mit insbesondere Bürstenelektroden versehenen passgenauen Formdeckel entfernt, so dass das Brät während der Behandlung der Ohm'schen Erhitzung einem Druck unterliegt und im Endprodukt eine feste, lufteinschlussfreie Konsistenz vorliegt.

Nach einer derartigen Behandlung, die sich auch für im Darm befindliches Brät eignet, können die warmen Rohlinge oberflächenbehandelt werden oder unbehandelt warm verpackt werden. Eine Oberflächenbehandlung kann bei Würstchen durch Flüssigrauch erfolgen. Zur abschließenden Keimreduzierung der verpackten Produkte findet eine, gegebenenfalls weitere, kurzzeitige Wärmebehandlung statt.

Im Gegensatz zu den bisher bekannten Erhitzungsverfahren erfolgt die erfindungsgemäße Erwärmung nicht von außen nach innen, sondern gleichzeitig und gleichmäßig im gesamten Behandlungsgut. Es entstehen daher keine Bereiche, die einer längeren oder zu intensiven Wärme ausgesetzt werden. Auch gegenüber einer Mikrowellen-Behandlung, deren Eindringtiefe begrenzt ist, zeigt die erfindungsgemäße Ohm'sche Erhitzung deutliche Vorteile wie zum Beispiel eine reduzierte Prozesszeit bei größeren Kalibern, einen reduzierten Prozessverlust und eine gleichmäßige Wärmedurchdringung im Behandlungsgut ohne die durch Strahlungswärme entstehenden trockenen Randschichten.

Lebensmittel können vor der Behandlung mittels der Ohm'schen Erhitzung der Elektroperforation unterzogen werden (PEF-Behandlung). Die bei einer derartigen Behandlung auftretende Erwärmung ist für die Weiterbehandlung unschädlich bzw. zur Vorerwärmung des Rohlinges erwünscht. Durch die PEF-Behandlung werden Löcher in den Zellmembranen erzeugt. Durch die Verbindung von extrazellulärer Flüssigkeit mit intrazellulärer Flüssigkeit wird, zum Beispiel in einem Brühwurstbrät, die Bindefähigkeit, das heißt die Konsistenz des Produktes erhöht. Die eingesetzten Stabilisierungsstoffe, wie Phosphat, Milcheiweiß oder ähnliche können reduziert werden und je nach Rezeptur auch gänzlich entfallen.

Vorteil dieser kombinierten Behandlung ist unter anderen die Tatsache, dass Mikroorganismen durch die PEF-Behandlung zumindest subletal geschädigt werden.

Da Zellgewebe nach einiger Zeit durch quasi Selbstheilungskräfte dazu neigen können, die in die Zellwand geschossenen Löcher wieder zu verschließen, ist eine PEF-Behandlung mit nachfolgender Wärmebehandlung auf der Basis einer Ohm'schen Erhitzung vorteilhaft. Die hier entstehende Eiweißkoagulation verhindert, dass sich die Zelllöcher wieder schließen.

Vor Eintritt des Rigor Mortis kann durch Anwendung der Ohm'schen Erhitzung in schlachtwarmen Fleisch eine unerwünschte Muskelverkürzung verhindert und damit die Zähigkeit des Rohproduktes beeinflusst werden.

Da Warmfleisch vor Eintritt des Rigor Mortis sehr empfindlich auf äußere Einflüsse wie Kälte, Wärme, Elektrostimulation oder dergleichen durch Muskelverkürzung reagiert, ist eine entsprechende Ohm'sche Erhitzung im Warmfleisch in Kombination mit einem Pressdruck vorteilhaft, und zwar zur Verhinderung einer Muskelverkürzung nach dem Schlachtprozess durch das Ineinandergleiten von Filamenten.

Sofern Warmfleisch in einer an sich bekannten Pressvorrichtung so eingespannt wird, dass die Filamente nicht ineinander gleiten können, kann dieser Zustand quasi konserviert und "eingefroren" werden, wenn durch Elektroden der erfindungsgemäßen Art eine Ohm'sche Erhitzung stattfindet und hierdurch das Eiweiß des Behandlungsgutes so weit koaguliert, dass eine biochemische Veränderung der Muskeln nach der Entnahme des Fleisches aus der Pressvorrichtung nicht mehr erfolgen kann.

Die vorstehend genannte Methode bildet viele Vorteile, wie kurze Prozesszeiten, geringe Austrocknungsverluste, geringere Lagerflächen und eine geringere mikrobielle Belastung.

Die Ohm'sche Erhitzung kann mit der oben erwähnten PEF-Behandlung kombiniert werden, welche dazu beiträgt, Mikroorganismen trotz der relativ geringen thermischen Beeinflussung so zu schädigen, dass eine Vermehrung dieser unerwünschten Mikroorganismen verhindert oder verzögert wird.

Die Kombination der PEF-Behandlung mit Ohm'scher Erhitzung macht kurzgereifte Rohwürste sicherer, indem Salmonellen, Listerien, Viren oder dergleichen inaktiviert werden.

Die Ohm'sche Erhitzung auf der Basis der vorgestellten Elektroden bietet sich ganz grundsätzlich zur Inaktivierung von Sporenbildnern an. Durch gleichzeitige, sehr schnelle Erwärmung eines Behandlungsgutes nahezu an allen Stellen werden stromleitende Produkte, wie zum Beispiel befeuchtete Gewürze im Inneren des Produktes so weit erhitzt, dass ein Auskeimen von Sporenbildnern aufgrund des erfolgten Stresses durch die Wärmebehandlung provoziert wird. Das so behandelte Gut erfährt durch eine nachfolgende, zeitlich versetzte, gleichzeitig im gesamten Behandlungsgut wiederum schnell wirkende erneute Wärmebehandlung mittels der Ohm'schen Erhitzung bei höheren Temperaturen eine signifikante Keimreduzierung, und zwar durch Schädigung und Inaktivierung der ausgekeimten Sporen.

Hier ist es auch möglich, das Behandlungsgut zeitnah einer Hochdruckbehandlung zur Inaktivierung bzw. Schädigung der ausgekeimten Sporen zu unterziehen.

Diese Hochdruckbehandlung kann auch am Anfang der Behandlungskette stehen und die Sporenbildner durch Stress zum Auskeimen anregen.

Bisher bekannte Erhitzungsmethoden führen durch den "relativ langsamen" Wärmefortschritt von außen nach innen dazu, dass zumindest ein Teil der Sporen sich auf folgende Wärmebehandlungen einstellen kann und eine unerwünschte Verkapselung stattfindet.

Die vorgenannte Wärmebehandlung mittels der Ohm'schen Erhitzung kann einer PEF-Behandlung vorgelagert werden.

Weitere erfindungsgemäße Ausführungsformen und Gedanken sollen nachstehend erläutert werden.

Grundsätzlich besteht die Möglichkeit, die Einzelelektroden relativbeweglich, insbesondere verschieblich, im Träger anzuordnen.

In einer diesbezüglichen Weiterbildung können die Elektroden als Rohr- oder Stabbündel ausgeführt werden, wobei mindestens Teile des Bündels gegeneinander verschiebbar sind. Hierdurch kann bezogen auf das Gut dieses geformt werden. So kann das Bündel durch zum Beispiel Zurückziehen mittlerer Rohre oder Stäbe eine annähernd konkave Form erhalten, die sich dann auf das anliegende Behandlungsgut überträgt und dieses an seinen Enden konvex ausformt. Im gleichen Sinne können mittlere Rohre oder Stäbe im Vergleich zu benachbarten Rohren oder Stäben hervorspringend angeordnet sein, um auf diese Weise das Behandlungsgut mit einer konkaven Form zu versehen. Das Behandlungsgut ist also diesbezüglich, zum Beispiel applikationsseitig oder herstellungsspezifisch individualisierbar.

Die Einzelelektroden können Bestandteil eines bezogen auf das Behandlungsgut formgebenden Körper oder einer formgebenden oder zeitweise stabilisierenden Hülle sein.

Die Einzelelektroden können dann bezogen auf den Körper oder die Hülle zu diesem oder zu dieser beweglich realisiert werden.

Insbesondere können bei einer zylindrischen Hüllenform in der Hülle Öffnungen vorhanden sein, durch die die Einzelelektroden hindurchstoßen und in das im Inneren der Hülle befindliche Behandlungsgut eindringen und dieses gegebenenfalls bis zu einer gegenüberliegenden Öffnung in der Hülle durchstoßen. Nach Ausführen der gewünschten Behandlung, das heißt der Ohm'schen Erhitzung, werden die Einzelelektroden durch die Hülle aus dem Behandlungsgut zurückgezogen. Ein derart behandeltes, insbesondere erwärmtes Gut, zum Beispiel in Form eines Brätes oder einer Wurstmasse kann dann anschließend aus der vorerwähnten Hülle in eine Verzehr- oder Verkaufsverpackung, insbesondere in einen Darm, überführt werden, der dann entsprechend in bekannter Weise an seinen Enden verschließbar ist.

Um ein unerwünschtes Anhaften von Bestandteilen des Gutes, zum Beispiel von Eiweiß an den Einzelelektroden zu verhindern, können die Einzelelektroden temperierbar, insbesondere kühlbar, ausgeführt werden. Es wird hierdurch verhindert, dass beim Erwärmen des Behandlungsgutes die Elektroden selbst einer zu starken Erwärmung unterliegen.

Mindestens eine der Einzelelektroden der Spezialelektrodenanordnung kann bei einer Ausbildung der Erfindung Öffnungen oder Kanäle zum Einbringen oder Einspritzen von Gewürzen, Kontrastmitteln, Mitteln zum Haltbarmachen oder dergleichen Mitteln in das jeweilige Gut aufweisen.

Eine erfindungsgemäße Weiterbildung besteht darin, mit Hilfe der Elektrodenanordnung eine gezielte statische Aufladung oder gezielte statische Entladung des Gutes zur Verbesserung einer anschließenden Oberflächenbehandlung des Gutes durchzuführen. Eine solche spätere Behandlung kann zum Beispiel eine Behandlung mit Flüssigrauch, Glimmrauch oder aber auch das Aufbringen pulverisierter Kulturen umfassen.

Die voneinander beabstandeten Einzelelektroden, die sich im, insbesondere isolierenden Träger befinden, können auch aus einer Vollelektrodenanordnung mit Hilfe einer Maske gebildet werden. Die Maske weist Freiflächen auf, die an bestimmte Abschnitte der Vollflächenelektrode für das Behandlungsgut zugängig machen.

Bei einer alternativen Ausführungsform besteht die Möglichkeit, in der entsprechenden Elektrode Ausfräsungen vorzunehmen. In die Ausfräsungen können dann Isolierstoffe als Füllung eingebracht werden. Auch hierdurch entstehen ein Gebilde mit einzelnen Elektrodenabschnitten.

Der Vorteil bei der Ausbildung von Einzelelektroden unter Rückgriff auf einen Träger oder ein Gebilde großer Wärmekapazität besteht darin, dass eine zu starke Erwärmung der Elektroden mit den nachteiligen Folgen des Anbackens von Behandlungsgut von vornherein vermieden wird.

Ganz grundsätzlich sei darauf aufmerksam gemacht, dass mit Hilfe der vorgestellten Spezialelektrodenanordnung auch die Möglichkeit besteht, Flüssigkeit mit einer gewissen Leitfähigkeit außerordentlich schnell zu erhitzen. In diesem Sinne kann auch eine Erzeugung von Heißdampf vorgenommen werden. Werden die vorgestellten Elektrodenanordnungen zum Beispiel in ein druckdichtes und druckfestes Gefäß eingebracht oder entsprechend angeordnet, kann eine im Gefäß aufgenommene oder einzubringende Flüssigkeit in dampfförmigen Zustand überführt werden. Hierdurch können kleinere Verbrauchsmengen von Dampf am Verbrauchsort unmittelbar erzeugt werden. Längere Transportwege für Heißdampf mit entsprechenden energetischen Verlusten, entfallen.

Es liegt im Sinne der Erfindung, die vorgestellte Elektrodenanordnung auch zum Erwärmen von Speisen bzw. Warmhalten von Speisen zu nutzen. Es wäre beim Einsatz einer derartigen Lösung dann nicht mehr nötig, zum Beispiel in öffentlichen Einrichtungen, Kantinen, Gaststätten oder ähnlichem Speisen sehr lange und intensiv vorzuwärmen oder warmzuhalten, beispielsweise durch Infrarotbestrahlung. Durch eine Erwärmung der entsprechenden Speisen unmittelbar vor dem Verzehr, bleiben geschmackliche, haptische und optische Komponenten erhalten, was den Verzehr fördert.

Für den Fall, dass beim Erwärmen des jeweiligen Gutes unter Rückgriff auf die vorgestellte Elektrodenanordnung aus dem Behandlungsgut Gase austreten oder bei der Behandlung Gase entstehen, besteht die Möglichkeit der Anordnung von Membranen, insbesondere semipermeablen Membranen. Die entsprechenden Membranen haben dann einerseits sicherzustellen, dass der notwendige Stromfluss nicht behindert wird, zum Beispiel durch Aussparungen entsprechend der Elektrodenkonfiguration. Andererseits gestatten die Membranen das Hindurchtreten von Gasen zu einer entsprechenden, bevorzugt im Träger oder in der Umhüllung angeordneten Ausströmöffnung, und zwar ohne dass das Behandlungsgut selbst entweicht.

Für den Fall, dass die möglicherweise entstehenden Gasmengen minimal sind, können die semipermeablen Membranen mit einem Volumen versehen sein, das als Gasspeicher wirkt. Der Gasspeicher kann nach dem betreffenden Behandlungsvorgang entleert werden.

Wenn es bedingt durch die Gasspeicherung zu einem Ausdehnen der Membran kommt, ergibt sich der Vorteil einer Druckerhöhung in der beschriebenen Anordnung mit der Folge einer Verdichtung des Behandlungsgutes gerade im Bereich der aktiven Elektrodenanordnung. Dies fördert die Leitfähigkeit, verbessert die Eigenschaften des Produktes und dient der Verfestigung im entsprechenden Abschnitt der Anordnung der Membran mit Gasspeichermöglichkeit.

Weitere erfindungsgemäße Aspekte seien nachstehend erläutert.

Eine Weiterbildung der Erfindung besteht darin, dass die Elektrodenanordnung so ausgestaltet wird, wobei die Elektrodenspitzen, Elektrodenenden oder bestimmte Elektrodenabschnitte eine, auch abnehmbare, Isolationsumhüllung aufweisen.

Die Isolationsumhüllung dient der gezielten Beeinflussung der sich ausbildenden Strompfade bei entsprechender Bestromung zum Zweck der Ohm'schen Erhitzung.

Insbesondere auch im Hinblick auf diese Ausführungsform besteht die Möglichkeit, die Elektroden variabel tief in das zu behandelnde Gut oder Medium eintauchen zu lassen oder das entsprechende Medium den Elektroden zu den differenziert ausgestalteten Abschnitten zuzuführen.

Es ist damit eine begrenzte Erwärmung einer Schicht im entsprechenden Medium möglich. Diese nur teilweise Erwärmung des Behandlungsgutes trägt dazu bei, dass nur tatsächlich zu erwärmende Bereiche einer entsprechenden Energiezufuhr ausgesetzt werden.

Darüber hinaus besteht die Möglichkeit, eine Trennung der erhitzten Schicht von einer nicht erhitzten Schicht vorzunehmen. Diesbezüglich kann eine Trennvorrichtung vorgesehen sein. Diese kann auch mit den Elektroden in baulicher Verbindung stehen.

Die Trennvorrichtung kann während der Entnahme eines warmen oder erwärmten Behandlungsgutes, insbesondere eines Fluides, zusammen mit den Stabelektroden räumlich verlagert werden. Diesbezüglich besteht eine Möglichkeit der Durchmischung mit zum Beispiel nachgefülltem, noch kalten Behandlungsgut dann, wenn eine Warmwasseraufbereitung auf der Basis Ohm'scher Erhitzung gewünscht wird.

Unterhalb der eigentlichen Trennvorrichtung, die als Membrane ausgeführt sein kann, besteht die Möglichkeit, eine flexible Isolationsanordnung auszubilden. Dies kann in Verbindung mit der bereits geschilderten Umhüllung der Stabelektroden umgesetzt werden.

Eine weitere Möglichkeit der Steuerung des Grades der Erwärmung, insbesondere der Erhitzung von fluiden Medien, besteht darin, dass die Durchflussmenge geregelt wird. In Abhängigkeit von der zugeführten Leistung zur Ohm'schen Erhitzung kann die Durchflussrate pro Zeiteinheit erhöht, aber auch reduziert werden. Ziel ist es hier, mit einem minimalen bzw. angemessenen Energieeinsatz, die gewünschte Erwärmung technisch zu realisieren. Insofern kann die vorerwähnte Trennmembran dazu ausgelegt sein, einen größeren Querschnitt eines im Sinne eines Durchlauferhitzers ausgebildeten Behälters freizugeben oder diesen Querschnitt zu reduzieren.

Diesbezüglich können Trennschichtplatten genutzt werden, sofern der Zulauf der noch kalten, zu erwärmenden Flüssigkeit durch die jeweilige Trennschichtplatte freigegeben wird.

Im Hinblick auf die Beweglichkeit der Trennmembrane und die damit geschaffene Variante der Steuerung der Durchflussmenge bzw. des pro Zeiteinheit zu erwärmenden Mediums ist es möglich, dass nach Entnahme des erwärmten Behandlungsgutes nahezu keine unnötig erwärmten Mengen ungenutzt im System verbleiben.

Durch diese Art der Steuerung der Beeinflussung der Menge des zu erwärmenden Mediums kann zum Beispiel bei der Erwärmung und Aufbereitung von Warmwasser auf das bisher notwendige Zumischen von kaltem Wasser zum Verhindern einer Übertemperatur beim Entnehmen des erwärmten Mediums verzichtet werden.

Ein weiterer Vorteil besteht darin, dass durch die reaktionsschnelle Ohm'sche Erwärmung auf eine zentrale Warmwasseraufbereitung größerer Mengen verzichtet werden kann. Vielmehr kann dezentral und vor Ort auf eine Erwärmung kleiner oder kleinerer Mengen, entsprechend dem zu erwartenden Verbrauch umgestellt werden.

Die obigen Aspekte zusammenfassend, können also die Elektroden variabel tief in das zu behandelnde Gut oder Medium eintauchen oder von diesem umgeben werden. Weiterhin kann im Medium oder Gut eine Trennvorrichtung zur Einstellung oder zum Regulieren der durch die Ohm'sche Erwärmung zu erwärmenden Menge ausgebildet sein.

Für den Fall der Erwärmung von fluiden Medien, insbesondere Wasser oder dergleichen Stoffen, besteht die Möglichkeit, Strömungsleitvorrichtungen in einem Behältnis anzuordnen, welches darüber hinaus die Elektroden zur Ohm'schen Erwärmung aufnimmt.

Diese Strömungsleitvorrichtungen können fix, aber auch beweglich und verstellbar realisiert werden, um eine optimale Umströmung der Elektroden zu gestatten. Alternativ kann durch derartige Leitvorrichtungen eine Steuerung des maximalen oder minimalen Zulaufes, aber auch des Ablaufes, das heißt der Entnahmemenge pro Zeiteinheit, realisiert werden.

Die vorerwähnten Trennvorrichtungen können mechanisch, d.h. händisch, aber auch pneumatisch, hydraulisch oder elektromotorisch verstellt und in ihrer Lage und Position verändert werden, um auf die Umströmung der Elektroden bzw. die Durchflussrate Einfluss zu nehmen. Diese Art der Verstellung kann eine ansonsten aufwändige elektrische Verschaltung oder Umschaltung einer Gruppe von Elektroden ersetzen oder ergänzen.

Gemäß einer erfindungsgemäßen Fortbildung können die Einzelelektroden Bestandteil einer Heizflächen- oder Heizplattenstruktur sein, welche das Gut oder Medium aufnimmt oder das Gut oder Medium enthalten, wobei die Heizflächen- oder Heizplattenstruktur als wärmestrahlende Elemente in unterschiedlichen technischen Anwendungsbereichen einsetzbar sind.

Die Heizflächen- oder Heizplattenstruktur kann einen Sandwichaufbau aufweisen und jeweils unterschiedlich temperiert werden.

Darüber hinaus besteht die Möglichkeit, die Heizflächen- oder Heizplattenstruktur als eine Vielzahl auszubilden, die flächig/räumlich aneinanderreihbar ist und wobei diese einzeln bzw. in Gruppen getrennt ansteuerbar sind.

Eine bevorzugte Verwendung der vorstehend erläuterten Ausführungsform liegt im Bereich von Be- und Entlüftungssystemen zur Klimatisierung, hier insbesondere von Gebäuden, und wiederum insbesondere bei Gebäuden, die energieautark betrieben werden bzw. die mit Energierückgewinnungssystemen aus der Gebäudeabluft verstehen sind.

Insofern ist es also möglich, das Prinzip der Ohm'schen Erhitzung zum Betreiben von Heizelementen zu nutzen, die ein entsprechendes, durch Ohm'sche Erwärmung energetisch aktivierbares Medium aufweisen. Diese Heizelemente können als Doppelplatten mit Elektroden realisiert werden.

Die erwähnte Aneinanderreihung von separaten oder in Gruppen elektrisch ansteuerbaren Heizplatten ermöglicht es, zum Beispiel durch Abgabe von Strahlungswärme, eine Decken- oder Wandheizung zu realisieren, die definierte Bereiche unterschiedlich temperiert bzw. erwärmt.

So können gezielt Bereiche mit einer höheren Strahlungswärme versehen werden, wohingegen andere Bereiche niedriger erwärmt werden.

Die beschriebenen Heizflächen oder Heizplatten können einseitig mit einer hochdämmenden Abdeckung oder Verschalung, z. B. Vakuumdämmplatten versehen und entsprechend verbaut werden, so dass sich eine vorteilhafte Anwendung im Bereich der Errichtung von sogenannten Tiny-Häusern ergibt.

Dabei müssen die Heizflächen- oder Heizplattenstrukturen nicht nur aus starren Gebilden bestehen, sondern können ebenso folienartig bzw. flexibel ausgeführt werden und hierdurch unterschiedliche räumliche Gestaltungen bzw. Geometrien aufweisen.

Derartige Heizflächen- oder Heizplattenstrukturen können vorhandene klassische Heizungssysteme in Gebäuden oder in vergleichbaren Einrichtungen ergänzen oder aber auch ersetzen. Insbesondere besteht die Möglichkeit, z. B. in Zuluftkanälen Heizplattenstrukturen zur Erwärmung einströmender Luft bei zwangsbelüfteten Räumlichkeiten oder Objekten anzuwenden.

## Patentansprüche

1. Spezialelektrodenanordnung zur gezielten Ohm'schen Erhitzung unterschiedlicher, elektrisch leitfähige oder elektrisch leitfähige Bestandteile enthaltende Güter, Medien oder Strukturen auf anorganischer oder organischer Basis einschließlich von Gütern pflanzlicher oder tierischer Herkunft, bestehend aus mindestens einer Elektrodengruppe mit mehreren Einzelelektroden,
wobei die Einzelelektroden voneinander beabstandet in einem isolierenden Träger angeordnet und gegenüber dem zu behandelnden Gut, Medium oder der zu behandelnden Struktur mit Ausnahme eines Elektrodenoberflächenbereiches isoliert ausgeführt sind,
**dadurch gekennzeichnet, dass**
der Träger unmittelbar der Formgebung des Gutes oder der Struktur oder mittelbar der Unterstützung einer solchen Formgebung dient.

2. Elektrodenanordnung nach Anspruch 1,
**dadurch gekennzeichnet, dass**
die Elektrodengruppe eine Vielzahl von gegeneinander isolierten Einzelelektroden aufweist, welche eine punktförmige, kreisförmige oder um einen gedachten Mittelpunkt radial oder strahlenförmig verlaufende Ausbildung besitzen und die Einzelelektroden wahlweise unmittelbar einzeln, in einer Teilmenge der Einzelelektroden oder gleichzeitig verschaltbar und elektrisch ansteuerbar sind.

3. Elektrodenanordnung nach Anspruch 1 bis 2,
**dadurch gekennzeichnet, dass**
die Einzelelektroden in einem konvexen, konkaven, halbschalenförmigen oder schalenförmigen Träger eingebettet sind.

4. Elektrodenanordnung nach einem der vorangegangenen Ansprüche,
**dadurch gekennzeichnet, dass**
die Einzelelektroden relativbeweglich, insbesondere verschieblich, im Träger angeordnet sind.

5. Elektrodenanordnung nach einem der Ansprüche 1 bis 4,
**dadurch gekennzeichnet, dass**
die Einzelelektroden Bestandteil eines bezogen auf das Behandlungsgut formgebenden Körpers oder einer formgebenden Hülle sind, wobei die Einzelelektroden bezogen auf den Körper oder die Hülle zu diesem oder dieser beweglich realisierbar und den Körper oder die Hülle durchstoßend oder eindringend und rückziehbar ausgebildet sind.

6. Elektrodenanordnung nach einem der vorangegangenen Ansprüche,
**dadurch gekennzeichnet, dass**
die Einzelelektroden aus einem metallischen, elektrisch leitfähigen Material, leitfähigen Kunststoff oder einer leitfähigen Keramik bestehen oder derartige Materialien enthalten und die Elektrodenfläche mit einer bezogen auf das Behandlungsgut Antihaft-Beschichtung versehen ist.

7. Elektrodenanordnung nach einem der Ansprüche 1 bis 5,
**dadurch gekennzeichnet, dass**
die Einzelelektroden aus einem Kernmaterial mit leitfähiger Beschichtung oder Umhüllung bestehen, wobei über die leitfähige Beschichtung oder Umhüllung und bei Wechselstrombeaufschlagung des Behandlungsgutes auf den Skin-Effekt abgestellt wird.

8. Elektrodenanordnung nach Anspruch 1,
**dadurch gekennzeichnet, dass**
diese als Streifenelektroden zur Einbringung oder zur Ausbildung in den, bezogen auf das zu behandelnde Gut formgebenden, isolierenden Träger eingebracht oder einbringbar sind.

9. Elektrodenanordnung nach einem der vorangegangenen Ansprüche,
**dadurch gekennzeichnet, dass**
mindestens eine der Einzelelektroden als eine Elektrode zur Messung physikalischer oder elektrischer Eigenschaften des Behandlungsgutes ausgebildet ist.

10. Elektrodenanordnung nach einem der vorangegangenen Ansprüche,
**dadurch gekennzeichnet, dass**
diese mit einer Einrichtung zur Elektroperforation in Verbindung steht, wobei mindestens eine Einzelelektrode Bestandteil der Elektroperforationseinrichtung ist oder mit einer solchen Elektrode elektrisch verschalten werden kann.

11. Elektrodenanordnung nach einem der vorangegangenen Ansprüche,
**dadurch gekennzeichnet, dass**
mindestens eine der Einzelelektroden temperierbar, insbesondere kühlbar, ausgeführt ist.

12. Elektrodenanordnung nach einem der vorangegangenen Ansprüche,
**dadurch gekennzeichnet, dass**
mindestens eine Einzelelektrode Öffnungen oder Kanäle zum Einbringen oder Einspritzen von Gewürzen, Kontrastmitteln oder Mitteln zum Haltbarmachen in das jeweilige Gut aufweist.

13. Elektrodenanordnung nach einem der vorangegangenen Ansprüche,
**dadurch gekennzeichnet, dass**
mit Hilfe dieser eine gezielte statische Aufladung oder Entladung des Gutes zur Verbesserung einer anschließenden Oberflächenbehandlung desselben durchführbar ist.

14. Elektrodenanordnung nach einem der vorangegangenen Ansprüche,
**dadurch gekennzeichnet, dass**
diese als Rohr- oder Stabbündel ausgeführt ist, wobei mindestens Teile des Bündels gegeneinander verschiebbar und hierdurch bezogen auf das Gut dieses formbar realisierbar sind.

15. Elektrodenanordnung nach einem der vorangegangenen Ansprüche,
**dadurch gekennzeichnet, dass**
die Elektroden Bestandteile einer Heizflächen- oder Heizplattenstruktur sind, welche das Gut oder Medium aufnehmen oder enthalten, wobei die Heizflächen- oder Heizplattenstruktur als wärmeabstrahlende Elemente in unterschiedlichen technischen Anwendungsbereichen einsetzbar sind.

## Claims

1. A special electrode arrangement for the targeted ohmic heating of various inorganically or organically based electrically conductive materials, media or structures or inorganically or organically based materials, media or structures that contain electrically conductive components, including materials of plant or animal origin, which consists of at least one electrode group with a plurality of individual electrodes,
wherein the individual electrodes are arranged spaced apart from one another in an insulating support and are configured to be insulated from the material, medium or structure to be treated, with the exception of an electrode surface area,
**characterised in that**
the support serves directly in forming the material or structure or indirectly in facilitating such a forming.

2. An electrode arrangement according to claim 1,
**characterised in that**
the electrode group has a plurality of individual electrodes that are insulated with respect to one another, which have a punctiform or circular configuration or a configuration that extends radially around an imaginary centre point, and the individual electrodes can be controlled electrically and activated in a selected manner either individually, in a subset of the individual electrodes or simultaneously.

3. An electrode arrangement according to claims 1 to 2,
**characterised in that**
the individual electrodes are embedded in a convex, concave, half-shell-shaped or shell-shaped support.

4. An electrode arrangement according to one of the preceding claims,
**characterised in that**
the individual electrodes are arranged in the support so as to be relatively movable, in particular slidable.

5. An electrode arrangement according to one of claims 1 to 4,
**characterised in that**
the individual electrodes are part of a forming body or a forming casing which forms the material to be treated, wherein the individual electrodes can be configured to be movable relative to the body or the casing and are configured to transfix or penetrate the body or casing and so as to be retractable.

6. An electrode arrangement according to one of the preceding claims,
**characterised in that**
the individual electrodes consist of a metallic, electrically conductive material, conductive plastic or a conductive ceramic, or contain such materials, and the electrode surface is provided with a coating that is non-stick for the material to be treated.

7. An electrode arrangement according to one of claims 1 to 5,
**characterised in that**
the individual electrodes consist of a core material with a conductive coating or encasing, so as to achieve the skin effect via the conductive coating or encasing when alternating current is applied to the material to be treated.

8. An electrode arrangement according to claim 1,
**characterised in that**
this electrode arrangement can be inserted or introduced in the form of insertable or configurable strip electrodes into the support that is forming and insulating in relation to the material to be treated.

9. An electrode arrangement according to one of the preceding claims,
**characterised in that**
at least one of the individual electrodes is configured as an electrode for measuring physical or electrical properties of the material to be treated.

10. An electrode arrangement according to one of the preceding claims,
**characterised in that**
it is connected to an electroperforation device, wherein at least one individual electrode forms part of the electroperforation device or can be electrically connected to such an electrode.

11. An electrode arrangement according to one of the preceding claims,
**characterised in that**
at least one of the individual electrodes is designed to be temperature-controllable, in particular coolable.

12. An electrode arrangement according to one of the preceding claims,
**characterised in that**
at least one individual electrode has openings or channels for introducing or injecting spices, contrast agents or preservatives into the material in question.

13. An electrode arrangement according to one of the preceding claims,
**characterised in that**
by means of the electrode arrangement a targeted static charging or discharging of the material can be carried out to improve a subsequent surface treatment of said material.

14. An electrode arrangement according to one of the preceding claims,
**characterised in that**
it is designed as a bundle of tubes or rods, wherein at least parts of the bundle are slidable relative to one another and can thus be implemented so as to be forming in relation to the material.

15. An electrode arrangement according to one of the preceding claims,
**characterised in that**
the electrodes are parts of a heating-surface or heating-plate structure which receive or contain the material or medium, wherein the heating-surface or heating-plate structure can be implemented as heat-emitting elements in various technical areas of application.

## Revendications

1. Agencement d'électrodes spécial pour le chauffage ohmique ciblé de divers produits, milieux ou structures d'origine inorganique ou organique électriquement conducteurs ou contenant des composants électriquement conducteurs, y compris des produits d'origine végétale ou animale, constitué d'au moins un groupe d'électrodes comportant plusieurs électrodes individuelles,
dans lequel les électrodes individuelles sont espacées les unes des autres sur un support isolant et isolées du produit, du milieu ou de la structure à traiter, à l'exception d'une région de surface d'électrode,
**caractérisé en ce que**
le support sert directement à façonner le produit ou la structure ou indirectement à assister un tel façonnage.

2. Agencement d'électrodes selon la revendication 1, **caractérisé en ce que**
le groupe d'électrodes présente une pluralité d'électrodes isolées individuellement, qui possèdent une configuration ponctuelle, circulaire, radiale ou rayonnante autour d'un point central imaginaire, et les électrodes individuelles peuvent être connectées sélectivement, individuellement, par sous-ensemble d'électrodes individuelles ou simultanément et peuvent être commandées électriquement.

3. Agencement d'électrodes selon les revendications 1 à 2, **caractérisé en ce que**
les électrodes individuelles sont incorporées dans un support convexe, concave, hémisphérique ou en forme de coquille.

4. Agencement d'électrodes selon une des revendications précédentes, **caractérisé en ce que** les électrodes individuelles sont disposées dans le support de manière à être relativement mobiles, notamment coulissantes.

5. Agencement d'électrodes selon une des revendications 1 à 4, **caractérisé en ce que**
les électrodes individuelles font partie d'un corps ou d'une coquille définissant la forme du produit à traiter, dans lequel les électrodes individuelles sont disposées de manière mobile par rapport au corps ou à la coquille et conçues pour pénétrer dans le corps ou la coquille et être rétractables.

6. Agencement d'électrodes selon une des revendications précédentes, **caractérisé en ce que** les électrodes individuelles sont constituées d'un produit métallique électriquement conducteur, d'un plastique conducteur ou d'une céramique conductrice, ou contiennent de tels produit et la surface d'électrode est pourvue d'un revêtement antiadhésif au contact du produit à traiter.

7. Agencement d'électrodes selon une des revendications 1 à 5, **caractérisé en ce que**
les électrodes individuelles sont constituées d'un produit central recouvert d'un revêtement conducteur ou d'une enveloppe conductrice, dans lequel le revêtement conducteur ou l'enveloppe conductrice permet d'obtenir un effet peau lorsque le produit à traiter est soumis à un courant alternatif.

8. Agencement d'électrodes selon la revendication 1, **caractérisé en ce que**
il s'agit d'électrodes en bande destinées à être insérées dans ou pouvant être insérées dans le support isolant qui façonne le produit à traiter.

9. Agencement d'électrodes selon une des revendications précédentes, **caractérisé en ce que**
au moins une des électrodes individuelles est conçue comme une électrode de mesure des propriétés physiques ou électriques du produit à traiter.

10. Agencement d'électrodes selon une des revendications précédentes, **caractérisé en ce que**
il est connecté à un dispositif d'électroperforation, dans lequel au moins une électrode individuelle est un composant du dispositif d'électroperforation ou peut être connecté électriquement à une telle électrode.

11. Agencement d'électrodes selon une des revendications précédentes, **caractérisé en ce que**
au moins une des électrodes individuelles est à température contrôlée, notamment refroidissable.

12. Agencement d'électrodes selon une des revendications précédentes, **caractérisé en ce que**
au moins une électrode individuelle comporte des ouvertures ou des canaux permettant l'introduction ou l'injection d'épices, d'agents de contraste ou de conservateurs dans le produit.

13. Agencement d'électrodes selon une des revendications précédentes, **caractérisé en ce que**
il permet la charge ou la décharge statique ciblée du produit afin d'améliorer un traitement de surface ultérieur de ce dernier.

14. Agencement d'électrodes selon une des revendications précédentes, **caractérisé en ce que**
il est conçu sous forme de faisceau de tubes ou de tiges, dans lequel au moins des parties du faisceau sont déplaçables les unes par rapport aux autres et sont ainsi malléables par rapport au produit.

15. Agencement d'électrodes selon une des revendications précédentes, **caractérisé en ce que**
les électrodes sont des composants d'une structure de surfaces chauffantes ou de plaques chauffantes, qui reçoit ou contient le produit ou le milieu, dans lequel la structure de surfaces chauffantes ou de plaques chauffantes est utilisée comme des éléments rayonnants de la chaleur dans différents domaines d'application technique.
